# EUROPÄISCHE PATENTSCHRIFT

(11) **EP 0 443 309 B1**
(45) Veröffentlichungstag und Bekanntmachung des Hinweises auf die Patenterteilung: **03.08.1994**
(21) Anmeldenummer: 90890330.5
(22) Anmeldetag: 17.12.1990
(51) Int. Cl.: B61F 3/12, B61F 3/16, B61F 5/44, B61D 13/00, B61D 17/20, B61F 3/04

(54) **Wagengarnitur**
Carriage set
Couplage de voitures

(30) Priorität: 22.02.1990 AT 420/90; 26.11.1990 AT 2388/90
(43) Veröffentlichungstag der Anmeldung: 28.08.1991
(73) Patentinhaber: SGP Verkehrstechnik Gesellschaft m.b.H., 1110 Wien (AT)
(72) Erfinder: Lenk, Leopold, A-1100 Wien (AT)
(74) Vertreter: Köhler-Pavlik, Johann, Dipl.-Ing.

(56) Entgegenhaltungen:
- EP-A- 0 291 681
- WO-A-87/05873
- DE-B- 1 010 092

## Beschreibung

Die Erfindung betrifft eine Wagengarnitur für Schienenfahrzeuge gemäß dem Oberbegriff des Anspruches 1.

Durch die EP-A1-291 681 ist ein Schienenfahrzeug, insbesondere Stadtbahnwagen, bekannt geworden, bei welchem die benachbarten Enden zweier aufeinanderfolgender Wagen und durch ein sphärisches Gelenk untereinander verbunden sind, welches oberhalb des Laufwerkes angeordnet ist, das einen tiefliegenden Laufwerkrahmen und einen Gelenkträger aufweist. Die bekannte Konstruktion des Schienenfahrzeuges hat den Nachteil, daß das Portalfahrwerk einen verhältnismäßig komplizierten und arbeitsaufwendigen Aufbau besitzt, wobei der Fußboden im Bereiche des Portaldurchganges für Niederflurwagen zu hoch ist.

Aufgabe der Erfindung ist die Schaffung von Maßnahmen, durch welche bei einfacher Konstruktion des Portalfahrwerkes der Wagenfußboden bzw. die Einstiegshöhe des Fahrzeuges so tief als möglich abgesenkt werden kann. Außerdem soll das Fahrwerk ohne wesentliche Veränderung für unterschiedliche Spurweiten verwendbar sein. Eine zusätzliche Aufgabe der Erfindung ist est, Maßnahmen zu schaffen, um Abweichungen der Radstellung gegenüber der idealen Radstellung in der Bogenein- und Bogenausfahrt des Wagens zu minimieren.

Diese Aufgaben werden erfindungsgemäß durch die Maßnahme nach dem kennzeichnenden Teil des Anspruches 1 gelöst.

Nach einem weiteren Merkmal der Erfindung wird das Portalfahrwerk vorzugsweise als Bug- und bzw. oder Heckfahrwerk der Wagen- bzw. Zugsgarnitur eingesetzt.

Weitere Vorteile und zweckmäßige Ausgestaltungen der erfindungsgemäßen Wagengarnitur ergeben sich aus den Maßnahmen nach den Unteransprüchen 3 bis 17.

Die erfindungsgemäße Wagengarnitur wird anhand der Zeichnungen näher erläutert, in welchen drei Ausführungsbeispiele des Erfindungsgegenstandes dargestellt sind.

Es zeigen in schaubildlicher Darstellung und vereinfacht
Fig. 1 den tragenden Endteil eines Wagens,
Fig. 2 den aufzusattelnden benachbarten Endteil des folgenden Wagens,
Fig. 3 das Portalfahrwerk,
Fig. 4 den Zusammenbau des Portalfahrwerkes mit den beiden Endteilen der aufeinanderfolgenden Wagen,
Fig. 5 das Bremssystem des Portalfahrwerkes,
Fig. 6 eine ähnliche Darstellung wie Fig. 4 nur mit angetriebenen Rädern,
Fig. 7 und 8 eine Zugsgarnitur in Seitenansicht und Draufsicht,
Fig. 9 eine Darstellung eines Portalfahrwerkes mit vier Rädern,
Fig. 10 eine ähnliche Darstellung wie Fig. 9 mit zwei Rädern,
Fig. 11 eine transversale Kulissensteuerung,
Fig. 12 eine Zugsgarnitur,
Fig. 13 eine Graphik für die Abweichung der Räder von der Idealstellung bei der Bogeneinfahrt und der Bogenausfahrt bei Direktsteuerung,
Fig. 14 bei Transversalsteuerung und
Fig. 15 eine graphische Darstellung von verschiedenen Wagenstellungen.

Wie der Fig. 7 entnommen werden kann, befindet sich das erfindungsgemäße Portalfahrwerk 7 zwischen zwei aufeinanderfolgenden Wagen 18,19, von denen der eine z.B. der Wagen 19, auf dem Wagen 18 aufgesattelt ist. Zu diesem Zweck besitzen die einander zugekehrten Enden der beiden Wagen 18,19, wie den Fig. 1,2,4 und 6 zu entnehmen ist, zwei quer zur Fahrtrichtung in Abstand voneinander angeordnete und sich in Fahrtrichtung erstreckende C-förmige Rahmen 11, die bodenseitig durch eine Bodenplatte 20 und am oberen Ende durch einen Träger 21 verbunden sind und an einen Rahmen 10 des Wagenkastens angeschlossen sind. Die beiden durch die Rahmen 11 gebildeten Fortsätze der Wagen begrenzen den Durchgang zwischen den beiden Wagen 18 und 19. Die Bodenplatte 20 des Wagens 18 ist am Verbindungsende der beiden Wagen mit einer Scheibe 28 versehen, auf welche eine korrespondierende Scheibe 29 des Bodens 20 des nachfolgenden Wagens 19 aufgesattelt ist. Die beiden Scheiben 28,29 sind durch ein sphärisches Gelenk 31 miteinander verbunden. Hiebei besteht die Möglichkeit, das eine Ende eines Wagens als tragendes und das andere als getragenes bzw. aufzusattelndes Ende auszubilden. Es ist aber auch denkbar, den einen Wagen mit tragenden und den darauffolgenden mit zu tragenden bzw. aufzusattelnden Enden auszubilden.

Das Portalfahrwerk 7 besitzt zwei Einzelräder 35, die in einem Radkasten 13 gelagert sind, auf welchen sich je zwei Steher 39 eines Portales 9 über jeweils eine Primärfeder 110 abstützen, welche die Aufgabe hat, eine Federung in der Radialrichtung zu sichern. Das Portal 9 ist, wie die Fig. 4 und 6 zeigen, über die aus den Rahmen 11 bestehenden Fortsätze der beiden benachbarten Enden der aufeinanderfolgenden Wagen gestülpt. Die Decke des Portales 9 ist, wie die Fig. 4 und 6 zeigen, zu beiden Seiten an das eine Ende je eines in Fahrtrichtung gelegenen Lenkers 1 bzw. 2 angelenkt, von welchen das andere Ende an einen quer zur Fahrtrichtung gelegenen Balken 23 angelenkt ist, der mittig bei 24 am Wagenkasten 19, im vorliegenden Fall an einen oberen Querträger 10′ des Rahmens 10, angelenkt ist. Gleiche Lenker 1′,2′ sind auch bodenseitig vorgesehen und einerends am Radkasten 13 und anderenends an einen quer zur Fahrtrichtung gelegenen Balken 23′ angelenkt, welcher in gleicher Weise wie der Balken 23 an einem unteren Träger 10˝ bei 24′ angelenkt ist. Sowohl die Gelenke der beiden Lenker 1 und 2 bzw. 1′,2′ bzw. Radkasten 13 am Portal 9 und am Rahmen 10 als auch die Gelenke 24, 24′ sind sphärische Gelenke.

Die endseitigen den Durchgang zwischen benachbarten Wagen begrenzenden Träger 11 des tragenden Wagens, im vorliegenden Fall des Wagens 18, sind jeweils mit einem im wesentlichen horizontalen quer zur Fahrtrichtung seitlich abstehenden Winkelrahmen 12 versehen, welcher sich etwa in der Mitte des Wagenkastens befindet, und den jeweiligen Träger 11 mit dem Wagenkasten bzw. dessen Rahmen 10 verbindet. Jeder der beiden Rahmen 12 stützt sich über ein Federbein 14, wie Fig. 4 zeigt, am Radkasten 13 ab. Das Federbein 14 besteht aus einem äußeren und einem inneren Rohr 5 bzw. 6. Die beiden Rohre sind ineinander verschiebbar und bilden bzw. haben integriert einen hydraulischen Stoßdämpfer. Die oberen Enden der beiden Rohre 5 bzw. 6 sind mit je einer Platte 15 bzw. 16 versehen, zwischen welchen Platten eine Feder 25, z.B. eine Schrauben- oder Luftfeder, angeordnet ist. Das Federbein 14 ist an seinen Enden über ein Gelenk 26 bzw. 27 mit dem Rahmen 12 bzw. dem Radkasten 13 verbunden, wobei jedes Gelenk ein sphärisches Gelenk ist.

Die beiden Radkästen 13 sind an ihrer Innenseite durch Lemniskatenlenker mit den benachbarten Enden der aufeinanderfolgenden Wagen verbunden. Jeder der beiden Lemniskatenlenker besteht aus einem doppelarmigen, am Radkasten 13 angelenkten Hebel 8, dessen beide Arme an sich jeweils in entgegengesetzter Fahrtrichtung erstreckende Lenker 17 angeschlossen sind, von welchen das dem Hebel 8 abgekehrte Ende über einen Zapfen 18 mit dem einen bzw. dem benachbarten Ende bzw. Rahmen 10 der aufeinanderfolgenden Wagen gelenkig verbunden ist. Hiebei hat die Feder 110 die Aufgabe, daß beim Einfahren in eine Kurve oder beim Ausfahren aus derselben, wenn sich der eine Wagen in der Kurve, der andere noch nicht oder schon nicht mehr in der Kurve befindet, die sich durch die Lemniskatensteuerung ergebende geringfügige Fehlsteuerung auszugleichen, wodurch sich eine Selbststeuerung des Radkastens ergibt.

Die Räder 35 können, wie die Fig. 3 und 6 zeigen, durch einen Motor 3 über ein Getriebe 4 angetrieben werden, welches an den Radkasten 13 angeschlossen ist. In diesem Falle ist die untere Scheibe 15 höher als der Motor gelegen.

Das Bremssystem, welches in den Fig. 5 und 6 dargestellt ist, besteht aus einer Radscheibenbremse 30 und einer Magnetbremse 32. Diese Bremseinheit ist über einen Träger 33, z.B. mittels Schrauben od. dgl. mit dem Radkasten 13 lösbar verbunden, sodaß die Bremseinheit mit dem Träger zu Wartungszwecken vom Radkasten 13 in einfacher Weise abmontiert werden kann.

Bei der Darstellung nach Fig. 12 ist je ein Portalfahrwerk nach Fig. 9 am Bug des ersten Wagesns 40 sowie am Heck des letzten Wagens 41 vorgesehen. Zwischen den einzelnen Wagen ist je ein Portalfahrwerk nach Fig. 4 oder 6 vorhanden.

Das Portalfahrwerk nach Figur 9 besitzt vier Einzelräder 35, von welchen je zwei auf einer Seite des Portalfahrwerkes in der Fahrtrichtung hintereinander in je einem Radkasten 13 gelagert sind.

Die Radkasten 13 je zweier in der Fahrtrichtung hintereinander angeordneter Einzelräder 35 sind durch einen Träger 43 verbunden, welcher in einem Balancier 51 um eine sich quer zur Fahrtrichtung erstreckende Achse 55, schwenkbar gelagert ist. An jedem der beiden Balanciers 51 stützen sich je zwei Steher 39 des Portals 9 ab, welche durch Querträger 36 und Längsträger 65 verbunden sind. Das Portal 9 ist in den Wagenwänden eingebettet, und zwar die Steher 39 jeweils in den Seitenverkleidungen und die Querträger 36 und Längsträger 65 in der Dachverkleidung.

Das gegenständliche Fahrwerk kann sich selbst wie ein Drehgestell einstellen und benötigt keine Hilfssteuerung. Zu diesem Zweck ist jeder der beiden Balanciers 51, 51′ über ein sphärisches Gelenk 58, 58′ an je einen Lenker 59, 59′ angeschlossen, welcher außerhalb des Bereiches des Portalfahrwerkes über ein sphärisches Gelenk 61 bzw. 61′ an eine Ende eines Umlenkhebels 60 angeschlossen ist, der seinerseits als zweiarmiger Hebel ausgebildet um eine lotrechte Mittelachse 62 an einem Bodenträger 63 eines Wagenrahmens 10 drehbar gelagert ist. Die Lenker 59 und 59′ liegen einander gegenüber.

Das Portal 9 ist an seinem einen Querträger 36 in seiner Mitte über ein sphärisches Gelenk 37 an einen Lenker 38 angeschlossen, welcher über ein sphärisches Gelenk 42 an einen Deckenträger 64 des Wagenkastenrahmens 10 angeschlossen ist. Der Lenker 38 erstreckt sich parallel zu den Lenkern 59, 59′ auf der gleichen Seite des Portals 9 und läßt gemeinsam mit den Lenkern 59, 59′ eine Federwirkung des Wagenkastens gegenüber dem Portalrahmen zu. Durch den Umlenkhebel 60, dessen Drehachse 62 sich lotrecht unterhalb des sphärischen Gelenkes 42 befindet, kann sich das Portalfahrwerk in einer durch die Längsachse des Wagenkastens gedachten lotrechten Ebene bewegen. Ein Fußboden 44 des Wagenkastens befindet sich zwischen den Rädern 35 bzw. zwischen den Balanciers 51, 51′ und wird von den Bodenträgern 63 des Wagenkastenrahmen 10 getragen. Zur Abfederung des Wagenkastens gegenüber dem Portal 9 kann ein vom Wagenkastenrahmen 10 zu beiden Seiten desselben ausgehender Träger 12 bzw. 12′, wie bei den Fig. 4 und 6 beschrieben, über je ein Federbein 14 bzw. 14′ am Balancier 51 bzs. 51′ abgestützt oder an je eine Feder 66 bzw. 66′ angeschlossen sein, welche jeweils an einen der beiden Längsträger 65 aufgehängt ist.

Eine Radbremse 30 sowie eine Magnetbremse 32 sind zu einer Einheit verbunden, welche vom Radkasten 13 getragen ist.

Anstelle der vierrädrigen Ausgestaltung des Portalfahrwerkes kann eine zweirädrige Ausgestaltung nach Fig. 10 treten. Bei diesem Ausführungsbeispiel sind anstelle des einen Lenkers 38 zwei Lenker 38, 38′ vorhanden sind, welche ähnlich wie die Lenker 59, 59′ an einen Umlenkhebel 67 angeschlossen sind, dessen Drehachse 68 am Deckenträger 64 des Wagenkastenrahmens 10 oberhalb der Drehachse 62 des unteren Umlenkhebels 60 gelegen ist. Es besteht aber auch die Möglichkeit, nur einen Lenker wie in Fig. 1 vorzusehen. Anstelle des Lemniskatenlenkers nach der Fig. 4 oder 6 ist mindestens einer der beiden Lenker 59, 59′ über das sphärische Gelenk 61 bzw. 61′ hinaus verlängert und, wie Fig. 11 zeigt, mit einem Verlängerungsteil 109 an eine Transversalkulissensteuerung angeschlossen. Während sich das Fahrwerk bei der Ausgestaltung nach Fig. 9, wie bereits erwähnt, selbst wie ein Drehgestell einstellen kann und keine Hilfsstellung benötigt, ist beim zweirädrigen Portalfahrwerk eine Hilfssteuerung erforderlich, welche vom nächsten Portalfahrwerk zwischen den Wagenkasten abgeleitet wird. Zu diesem Zweck ist der Verlängerungshebel 109 an einen Gelenkwinkelhebel 121, 122 angeschlossen, der im Wagenkasten 123 um eine Achse 124 schwenkbar gelagert ist und mit seinem Arm 122 in einen Transversalblock 126 eingreift, der in einem Führungsraum 126 des Wagenkastens 123 in der Richtung der Fahrzeuglängsachse geführt ist. Der Hebel 122 ist über eine Rolle 127 in einer Kulisse 128 gelagert, welche einen Einlaufbogen 129, einen mittleren, im wesentlichen S-förmigen Doppelbogen 131, 132 sowie einen Auslaufbogen 130 besitzt, wobei zwischen dem Einlaufbogen 129 und dem mittleren Bogen, sowie diesem und dem Auslaufbogen je ein gerader Teil vorhanden ist. Die Bögen haben alle einen gleichen Krümmungsradius. Selbstverständlich besteht die Möglichkeit, je nach Bedarf auch eine andere Form der Kulisse 128 zu wählen. An den Transversalblock 125 ist bei 132 ein Hebel 1′ angelenkt, welcher mit dem Radkasten des vorangehenden Portalfahrwerkes verbunden ist, welches sich, wie Fig. 4 und 6 zeigen, zwischen dem Wagen mit dem gegenständlichen Portalfahrwerk und dem benachbarten Wagen befindet. Dadurch wird das heck oder bugseitige Fahrwerk von dem zwischen den Wagen befindlichen Fahrwerk gesteuert.

Wenn sich beide Portalfahrwerke, d.h. das Bug- bzw. Heckfahrwerk sowie das mit diesem durch die Transversalkulisse verbunden Fahrwerk zwischen den beiden Wagen in der Geraden befinden, ist die Rolle 127, wie in der Zeichnung dargestellt, in der Mitte des Bogens 131, 132, während die Rolle 127 im Einlaufbogen 129 oder im Auslaufbogen 130 ist, wenn sich das eine Fahrwerk bereits im Schienenbogen und das andere noch im geraden Teil der Schiene befindet, oder umgekehrt. Eine dieser beiden Lagen ist strichliert eingezeichnet. Durch diese Steuerung wird eine genaue Radialeinstellung der Bug- und Heckfahrwerke beim Bogenfahren erzielt. Im Bogenein-und Bogenauslauf gibt es wohl kleine Fehler, die jedoch gegenüber den bekannten Fahrwerken auf ein Minimum herabgesetzt sind.

Figur 14 zeigt mit voller Linie die ideale radiale Einstellung, zwischen Bug- und Heckportalfahrwerken und den Gelenkportalfahrwerken nach der Fig. 4 bzw. 6. Alle Räder der Portalfahrwerke weisen ihre Achsmittel zum Gleisradiuspol ohne Abweichung bei Bogen-Ein- bzw. -Ausfahrt. Wenn Bug- und Heckportalfahrwerke und das Gelenkportalfahrwerk nach Fig. 4 bzw. 6 sich gleichzeitig im Bogen befinden, ist eine exakte Radialeinstellung zum Gleisradius vorhanden.

Wie Fig. 14 zeigt, ist bei der Drehgestellportalvariante nach Fig. 9 in dem gesamten Bogenbereich (strichpunktierte Linie) ein Fehler zu erkennen, während Fehler bei den gesteuerten Fahrwerken nur punktuell im Ein- und Ausfahrtsbereich auftreten.

Die Strecken A nach den Fig. 13 und 14 bedeuten die Länge des Wagens, wie in Fig. 15 angedeutet.

Die strichlierte Linie zeigt die tatsächliche Einstellung mit dem erfindungsgemäßen Steuerungssystem, wobei die punktierte Linie die maximale Abweichung in der Bogen-Ein- bzw. in der Bogen-Ausfahrt angibt, welcher bei einer Bogen-Ein- und -Ausfahrt, z.B. in 19,25 Meterbogen mit einem Achsabstand A von 5630 mm, 4.2° beträgt.

Bei einer direkten Verbindung zwischen den Bug- und Heckportalen und den Gelenkportalen nach Fig. 4 bzw. 6 ergibt sich bei Bogen-Ein- und Ausfahrt ein Fehlerwinkel, der z.B. bei einem 19.25 Meterbogen und einem Abstand von 5630 mm ca. 5.6° beträgt (siehe Fig. 13).

## Patentansprüche

1. Wagengarnitur für Schienenfahrzeuge, mit durch ein sphärisches Gelenk verbundenen, mit einem Rahmen versehenen benachbarten Enden aufeinanderfolgender Wagen, wobei an der Verbindungsstelle ein als Portalfahrwerk ausgebildetes Fahrwerk mit Losrädern vorgesehen ist, bei welchem über die quer zur Fahrtrichtung einander gegenüberliegenden Räder bzw. Radgestelle ein Portal oder Portalgerüst gestülpt ist, welches zumindest einen Teil des Durchganges zwischen den aufeinanderfolgenden Wagen bildet, dadurch gekennzeichnet, daß aus den beiden benachbarten Ender zweier aufeinanderfolgender Wagen (18, 19) je ein den Durchgang bildender Boden als Scheibe (28 bzw.29) od.dgl. ausgebildeter Teil (20) ausragt, von welchen beiden Bodenteilen der eine auf den anderen unter Zwischenschaltung des sphärischen Gelenkes (31) in bekannter Weise aufgesattelt ist und den Fußboden (44) des Durchganges bildet, wobei vorzugsweise das Portal (9), Portalgerüst od.dgl. deckenseitig und bzw. oder bodenseitig durch mindestens einen Lenker (1,2 bzw. 1′,2′) mit dem einen Ende des einen der beiden aufeinanderfolgenden Wagen (18,19), vorzugsweise dem aufgesattelten Wagen (19), gelenkig verbunden ist.

2. Wagengarnitur nach Anspruch 1, dadurch gekennzeichnet, daß das Fahrwerk mit jedem der benachbarten Enden der aufeinanderfolgenden Wagen (18,19) mittels Lemniskatenlenkern verbunden ist.

3. Wagengarnitur nach Anspruch 1, dadurch gekennzeichnet, daß jedes Einzelrad (35) bzw. jeder das Einzelrad (35) tragende Radkasten (13) an seiner Innenseite mit einem doppelarnigen Schwenkhebel (8) versehen ist, dessen beide Arme an das eine Ende je eines Lenkers (17) gelenkig angeschlossen sind, dessen anderes Ende an je ein Ende der beiden aufeinanderfolgenden Wagen (18,19) gelenkig angeschlossen ist.

4. Wagengarnitur nach Anspruch 1, dadurch gekennzeichnet, daß das Portal (9) oder Portalgerüst deckenseitig und bzw. oder bodenseitig durch mindestens einen Lenker (1,2 bzw. 1′,2′) mit dem einen Ende des einen der beiden aufeinanderfolgenden Wagen (18,19) vorzugsweise dem aufgesattelten Wagen (19), gelenkig verbunden ist.

5. Wagengarnitur nach Anspruch 4, dadurch gekennzeichnet, daß das Portal (9) oder Portalgerüst od.dgl. des Fahrwerkes an seinem oberen und bzw. oder unteren Ende durch zwei in der Fahrtrichtung gelegene und quer zur Fahrtrichtung in Abstand voneinander angeordnete Lenker (1,2 bzw. 1′,2′) mit einem, sich quer zur Fahrtrichtung über und bzw. oder unter dem vorzugsweise aufgesattelten Wagen (19) erstreckenden Balken (23 bzw. 23′) gelenkig verbunden ist, der mittig mit dem Wagen (19) gelenkig verbunden ist, wobei alle Gelenke der Lenker (1,2 bzw. 1′,2′) und des Balkens (23 bzw. 23′) sphärisch, d.h. in allen drei Richtungen X,Y und Z beweglich sind.

6. Wagengarnitur nach Anspruch 1, dadurch gekennzeichnet, daß der Rahmen (11) des tragenden Wagenendes mittig abstehende Rahmen (12) oder Träger aufweist, zwischen dessen und dem jeweiligen daruntergelegenen Radkasten (13) ein vorzugsweise als Stoßdämpfer dienendes Federbein (14) eingespannt ist.

7. Wagengarnitur nach Anspruch 6, dadurch gekennzeichnet, daß das Federbein (14) mit dem Rahmen (12) oder Träger einerseits und mit dem Radkasten (13) anderseits durch ein sphärisches Gelenk (26 bzw. 27) verbunden ist.

8. Wagengarnitur nach Anspruch 1, dadurch gekennzeichnet, daß bei angetriebenen Rädern (35) am Radkasten (13) ein Motor (3) angebracht ist, wobei die untere Abstützung der Feder (25) des Federbeines (14) höher als das obere Ende des Motors gelegen ist.

9. Wagengarnitur nach Anspruch 1, dadurch gekennzeichnet, daß am Fahrwerk eine Bremseinheit mittels eines Trägers (33) lösbar angeschlossen ist.

10. Wagengarnitur nach mindestens einem der vorangehenden Ansprüche, dadurch gekennzeichnet, daß der Rahmen (10) des Wagenkastens am Portal über eine Feder (66) aufgehängt ist.

11. Wagengarnitur nach mindestens einem der vorangehenden Ansprüche, dadurch gekennzeichnet, daß der Balancier (51) bei einem vierrädrigen Fahrwerk oder der Radkasten (13) bei einem zweirädrigen Fahrwerk zu beiden Seiten des Portalfahrwerkes über einen Lenker (59 bzw 59′) an einem doppelarmigen Umlenkhebel (60) gelenkig angeschlossen ist, welcher sich quer zur Fahrtrichtung erstreckt und außerhalb des Portalfahrwerkes angeordnet um eine lotrechte Achse (62) am Wagenkastenrahmen (10) angelenkt ist.

12. Wagengarnitur nach Anspruch 11, dadurch gekennzeichnet, daß das Portalgerüst an seinem oberen Ende mit einem Lenker (38) durch ein sphärisches Gelenk (37) verbunden ist, welcher sich parallel zu den Lenkern (59, 59′) erstreckend über ein sphärisches Gelenk (42) mit dem Rahmen (10) des Wagenkastens verbunden ist.

13. Wagengarnitur nach Anspruch 11, dadurch gekennzeichnet, daß mindestens einer der beiden Lenker (59, 59′) über seinen Anlenkpunkt (61 bzw. 61′) am Umlenkhebel (60) hinausverlängert ist und sein Verlängerunsteil (109) an einen gelenkigen Winkelhebel (121, 122) angeschlossen ist, welcher am Rahmen (10) des Wagenkastens um ein Gelenk (124) schwenkbar gelagert ist und mit seinem vom Verlängerungsteil (109) abgekehrten Hebelarm (121) über eine Rolle (131) in einer Kulisse (128) eines Kulissenblocks (125) geführt ist, der in einem sich in der Fahrtrichtung erstreckenden Führungsraum (126) geführt ist und an einen Lenker (1′) angeschlossen ist, der an einem Radkasten (13) angelenkt ist, welcher einem Portalfahrwerk zugeordnet ist, das sich zwischen dem Wagen mit dem Bug- bzw. Heckportalfahrwerk und dem benachbarten Wagen befindet.

14. Wagengarnitur nach Anspruch 13, dadurch gekennzeichnet, daß die Kulisse (128) an ihren Enden bogenförmig ausgebildet ist, wobei die Bögen gleich sind und zur Führung des Armes (122) im Bogenein- bzw. Bogenauslauf dienen.

15. Wagengarnitur nach mindestens einem der vorangehenden Ansprüche, dadurch gekennzeichnet, daß die bei einem vierrädrigen Fahrwerk hintereinanderangeordneten Räder (35) bzw. Radkasten (13) über einen Träger (43) verbunden sind, welcher in seiner Mitte in einem Balancier (51 bzw. 51′) um eine quer zur Fahrtrichtung gelegenen Achse (55) schwenkbar gelagert ist, auf dem der Portalrahmen od. dgl. (9) sitzt.

## Claims

1. A carriage set for rail vehicles with adjacent ends of successive carriages provided with a frame and connected by a spherical joint, a chassis with free wheels constructed as a portal chassis being provided at the connecting site, in which a portal or portal frame is fitted over the wheels arranged opposite one another transversely to the direction of travel, or over the wheel frame, the portal forming at least part of the passage between successive carriages, characterised in that projecting from the two adjacent ends of two successive carriages (18, 19) in each case is a base constructed as a disc (28, 29) or similar part (20), which forms the passage, one of the base parts being coupled to the other in known manner with the interposition of the spherical joint (31) to form the floor (44) of the passage, the portal (9), portal frame or the like preferably being articulatedly connected on the ceiling side or floor side by at least one guide rod (1, 2 or 1′, 2′) to one end of one of the two successive carriages (18, 19), preferably the coupled carriage (19).

2. A carriage set according to claim 1, characterised in that the chassis is connected to each of the adjacent ends of the successive carriages (18, 19) by means of lemniscate guide rods.

3. A carriage set according to claim 1, characterised in that each individual wheel (35) or each wheel box (13) supporting the individual wheel (35) is provided on its inside with a double-arm pivot lever (8), whose two arms are respectively pivotally connected to one end of a steering rod (17), whose other end is pivotally connected to one end of the two successive carriages (18, 19) in each case.

4. A carriage set according to claim 1, characterised in that the portal (9) or portal frame is articulatedly connected on the ceiling side and/or floor side by means of at least one guide rod (1, 2 or 1′, 2′) to one end of one of the two successive carriages (18, 19), preferably the coupled carriage (19).

5. A carriage set according to claim 4, characterised in that the portal (9) or portal frame or the like of the chassis is articulatedly connected at its upper and/or lower end by two guide rods (1, 2 or 1′, 2′), which extend in the direction of travel and are arranged spaced apart transversely to the direction of travel, to a beam (23 or 23′), which extends transversely to the direction of travel above and/or below the preferably coupled carriage (19) and is centrally pivotally connected to the carriage (19), all joints of the guide rods (1, 2 or 1′, 2′) and of the beam (23 or 23′) being spherically displaceable, i.e. in all three directions X, Y and Z.

6. A carriage set according to claim 1, characterised in that the frame (11) of the supporting carriage end comprises centrally projecting frames (12) or supports, between which and the respective underlying wheel box (13) a spring leg (14) is fitted, which preferably acts as a shock absorber.

7. A carriage set according to claim 6, characterised in that the Spring leg (14) is connected to the frame (12) or support at one end and to the wheel box (13) at the other end by a spherical joint (26, 27).

8. A carriage set according to claim 1, characterised in that, where the wheels (35) are driven, a motor (3) is fitted to the wheel box (13), the lower support of the spring (25) of the spring leg (14) being higher than the upper end of the motor.

9. A carriage set according to claim 1, characterised in that a brake unit is releasably connected to the chassis by means of a support (33).

10. A carriage set according to at least one of the preceding claims, characterised in that the frame (10) of the carriage body is suspended from the portal by means of a spring (66).

11. A carriage set according to at least one of the preceding claims, characterised in that the balancing lever (51) in the case of a four-wheel chassis or the wheel box (13) in the case of a two-wheel chassis is pivotally connected to a double-arm reversing lever (60) on either side of the portal chassis via a guide rod (59 or 59′), the reversing lever (60) extending transversely to the direction of travel, being arranged outside the portal chassis and being connected to the carriage body frame (10) so as to pivot about a vertical axis (62).

12. A carriage set according to claim 11, characterised in that the portal frame is connected at its upper end to a guide rod (38) by means of a spherical joint (37), which, extending parallel to the guide rods (59, 59′) is connected via a spherical joint (42) to the frame (10) of the carriage body.

13. A carriage set according to claim 11, characterised in that at least one of the two guide rods (59, 59′) is extended beyond its articulation point (61 or 61′) to the reversing lever (60) and its extended section (109) is connected to an articulated angle lever (121, 122), which 16 pivotally mounted on the frame (10) of the carriage body by means of a joint (124) and is guided with its lever arm (121) remote from the extended section (109) via a roller (131) in a slide (128) of a slide block (125), which is guided in a guide chamber (126) extending in the direction of travel and is connected to a guide rod (1′), which is articulatedly connected to a wheel box (13) associated with a portal chassis, which is arranged between the carriage with the front or rear portal chassis and the adjacent carriage.

14. A carriage set according to claim 13, characterised in that the slide (128) is curved at its ends, the curves being equal and being used for guiding the arm (122) in the curve inlet and curve outlet.

15. A carriage set according to at least one of the preceding claims, characterised in that the wheels (35) or wheel boxes (13) arranged behind one another in the case of a four-wheel chassis are connected via a support (43), which is mounted at its centre in a balancing lever (51 or 51′) so as to pivot about an axis (55), which extends transversely to the direction of travel and on which the portal frame or the like (9) is mounted.

## Revendications

1. Composition de voitures pour véhicules ferroviaires, avec des voitures se succédant, reliées au moyen d'une articulation sphérique, avec extrémités voisines pourvues d'un châssis, un bogie, conçu en bogie à portique, avec roues libres étant prévu au point de liaison, dans lequel un portique ou une structure à portique, qui forme au moins une partie du passage entre les voitures successives, est emboîté sur les roues ou chaises de roue se faisant face l'une l'autre transversalement au sens de marche, caractérisée en ce que des deux extrémités voisines de deux voitures (18, 19) successives ressort un fond en forme de disque (28 ou 29), formant le passage ou un élément (20) similaire, l'une des deux parties du fond est accouplée à l'autre de manière connue, par insertion de l'articulation sphérique (31) et forme le plancher (44) du passage, le portique (9), structure à portique ou similaire étant de préférence assemblé de manière articulée côté plafond et/ou côté plancher par au moins un bras oscillant (1, 2 ou 1′, 2′) avec une extrémité de l'une des deux voitures (18, 19) successives, de préférence avec la voiture (19) accouplée.

2. Composition de voitures selon la revendication 1, caractérisée en ce que le bogie est relié avec chacune des extrémités voisines des voitures (18, 19) successives au moyen de bras oscillants en lemniscate.

3. Composition de voitures selon la revendication 1, caractérisée en ce que chaque roue individuelle (35) ou chaque carter de roue (13) portant la roue individuelle (35) est pourvu sur son côté intérieur d'un levier pivotant (8) à deux bras, dont les deux bras sont attachés de manière articulée à une extrémité d'un bras oscillant (17), dont l'autre extrémité est attachée de manière articulée à une extrémité des deux voitures (18, 19) successives.

4. Composition de voitures selon la revendication 1, caractérisée en ce que le portique (9) ou la structure à portique est de préférence assemblé de manière articulée côté plafond et/ou côté plancher par au moins un bras oscillant (1, 2 ou 1′, 2′) avec une extrémité de l'une des deux voitures (18, 19) successives, de préférence avec la voiture (19) accouplée.

5. Composition de voitures selon la revendication 4, caractérisée en ce que le portique (9) ou la structure à portique ou similaire du bogie est relié articulé à son extrémité supérieure et/ou son extrémité inférieure par deux bras oscillants (1, 2 ou 1′, 2′) placés dans le sens de la marche et espacés l'un de l'autre transversalement au sens de la marche, avec une poutre (23 ou 23′) s'étendant transversalement au sens de la marche au-dessus et/ou au-dessous de la voiture (19) de préférence accouplée, laquelle poutre est reliée articulée au milieu avec la voiture (19), toutes les articulations des bras oscillants (1, 2 ou 1′, 2′) et de la poutre (23 ou 23′) étant mobiles de manière sphérique, c'est-à-dire dans les trois directions X, Y et Z.

6. Composition de voitures selon la revendication 1, caractérisée en ce que le châssis (11) de l'extrémité portante de la voiture présente au milieu des châssis (12) en porte-à-faux ou supports, une jambe de force à ressort (14), servant de préférence d'amortisseur, étant serrée entre le sien et le carter de roue (13) respectif situé au-dessous.

7. Composition de voitures selon la revendication 6, caractérisée en ce que la jambe de force à ressort (14) est reliée avec le châssis (12) ou support d'une part et avec le carter de roue (13) d'autre part, par une articulation sphérique (26 ou 27).

8. Composition de voitures selon la revendication 1, caractérisée en ce qu'un moteur (3) est prévu sur le carter de roue (13) dans le cas de roues (35) entraînées, l'appui inférieur du ressort (25) de la jambe de force à ressort (14) étant situé plus haut que l'extrémité supérieure du moteur.

9. Composition de voitures selon la revendication 1, caractérisée en ce qu'une unité de freinage est raccordée de manière amovible au bogie au moyen d'un support (33).

10. Composition de voitures selon l'une au moins des revendications précédentes, caractérisée en ce que le châssis de la caisse de la voiture est suspendu au portique par un ressort (66).

11. Composition de voitures selon l'une au moins des revendications précédentes, caractérisée en ce que le balancier (51) dans le cas d'un bogie à quatre roues ou le carter de roue (13) dans le cas d'un bogie à deux roues est relié articulé des deux côtés du bogie à portique, par un bras oscillant (59 ou 59′), à un levier de renvoi (60) à deux bras, qui s'étend transversalement au sens de marche et est situé à l'extérieur du bogie à portique, articulé autour d'un axe vertical (62), sur le châssis de la caisse de voiture.

12. Composition de voitures selon la revendication 1, caractérisée en ce que la structure à portique est reliée à son extrémité supérieure avec un bras oscillant (38), par une articulation (37) sphérique, qui s'étendant parallèlement aux bras oscillants (59, 59′), est relié par une articulation sphérique (42) avec le châssis (10) de la caisse de voiture.

13. Composition de voitures selon la revendication 11, caractérisée en ce qu'au moins l'un des deux bras oscillants (59, 59′) est prolongé au-delà de son point d'articulation (61, 61′) sur le levier de renvoi (60) et son prolongement (109) est raccordé à un levier coudé (121, 122) articulé, qui est monté pivotant autour d'une articulation (124), sur le châssis (10) de la caisse de voiture et est guidé avec son bras de levier (121), tourné à l'opposé du prolongement (109), par un galet (131) dans une coulisse (128), d'un bloc à coulisse (125), qui est guidé dans un espace de guidage (126) s'étendant dans le sens de la marche et est raccordé à un bras oscillant (1'), qui est articulé sur un carter de roue (13), auquel est associé un bogie à portique, qui se trouve entre la voiture avec le bogie à portique de tête ou de queue et la voiture voisine.

14. Composition de voitures selon la revendication 13, caractérisée en ce que la coulisse (128) est en forme d'arc à ses extrémités, les arcs étant égaux et servant à guider le bras (122) dans l'entrée ou la sortie de courbe.

15. Composition de voitures selon l'une au moins des revendications précédentes, caractérisée en ce que les roues (35) ou carters de roue (13) situées les unes derrière les autres dans un bogie à quatre roues, sont reliées par un support (43) qui, en son milieu, est monté dans un balancier (51 ou 51′), de manière à pouvoir pivoter autour d'un axe (55) transversal au sens de la marche, sur lequel repose le châssis à portique ou similaire (9).
